# EUROPÄISCHE PATENTSCHRIFT

(11) **EP 2 050 693 B1**
(45) Veröffentlichungstag und Bekanntmachung des Hinweises auf die Patenterteilung: **11.12.2013**
(21) Anmeldenummer: 08166898.0
(22) Anmeldetag: 17.10.2008
(51) Int. Cl.: B65D 88/02, B65D 88/12, B65D 90/00

(54) **Container zum Lagern und/oder Transportieren von Gegenständen, mobile Instandsetzungseinheit, Verwendung eines Containers**
Container to store and/or transport objects, mobile maintenance unity, use of a container
Conteneur destiné au stockage et/ou au transport d'objets, unité mobile de maintenance, utilisation d'un conteneur

(30) Priorität: 17.10.2007 DE 202007014613 U
(43) Veröffentlichungstag der Anmeldung: 22.04.2009
(73) Patentinhaber: CHS Spezialcontainer- Shelter and Engineering GmbH, 28239 Bremen (DE)
(72) Erfinder: Lakmann, Jens, 28201 Bremen (DE); Leopold, Carsten, 27211 Bassum (DE)
(74) Vertreter: Tappe, Udo

(56) Entgegenhaltungen:
- WO-A-01/23261
- WO-A-01/46021
- WO-A-93/07348
- WO-A-98/06644
- CH-A- 444 040
- DE-A1- 10 117 003
- FR-A- 2 441 703

## Beschreibung

Die Erfindung betrifft einen Container, insbesondere einen ISO-Standard Container, zum Lagern und/oder Transportieren von Gegenständen mit einem modularen Aufbau aus mindestens zwei Modulen, die jeweils Seitenwände, einen Boden, eine Decke und Aufnahmeelemente aufweisen, wobei die Module zum Ausbilden eines Modulverbundes mit den Abmessungen eines ISO-Standard-Containers fest miteinander verbindbar sind.

Ein derartiger Container ist aus der WO 98/06644 A bekannt. Hierbei werden zwei 20 Fuß Container nebeneinander angeordnet und mittels eines Bausatzes starr miteinander verbunden, wobei die beiden verbundenen 20 Fuß Container wie ein 40 Fuß Container transportiert werden können.

Aus dem Schiffs- und Güterverkehr sind Container bekannt, die zum Lagern und/oder Transportieren von Waren und Gegenständen verwendet werden. Hierbei ist von besonderem Vorteil, dass die Abmessungen dieser Container in der Regel standardisiert sind. Diese Standardisierung erlaubt eine vereinfachte Handhabung der Container. So können die Waren und Gegenstände sowohl auf dem Wasser als auch auf dem Land transportiert werden, ohne dass die Waren oder Gegenstände selbst, beispielsweise bei einem Wechsel des Transportfahrzeuges, umgeladen werden müssen.

Für viele Anwendungen ist das Volumen, welches ein ISO-Standard-Container zur Verfügung stellt, jedoch zu groß. Stattdessen müssen kleinere Einheiten zum Lagern und/oder Transportieren der Gegenstände vorgesehen werden. Hierbei ist von Nachteil, dass diese Einheiten nicht mehr von Fahrzeugen aufgenommen werden können, die für die bisher bekannten ISO-Standard-Container ausgelegt sind. Daher müssen oftmals eigene Fahrzeugkonzepte entwickelt und umgesetzt werden, um die Anforderungen an die kleineren Lager- und/oder Transporteinheiten zu erfüllen. So werden beispielsweise im Militärbereich speziell ausgerüstete Kraftfahrzeuge eingesetzt, die zum Beispiel in einem Instandsetzungszug zum Einsatz kommen. Hierbei ist von Nachteil, dass die Lager- und/oder Transporteinheiten fest mit dem Kraftfahrzeug verbunden sind und somit der Einsatzbereich der Kraftfahrzeuge sehr eingeschränkt ist. Ferner ist nachteilig, dass der Transport dieser Kraftfahrzeuge beispielsweise per Schiff in ein weiter entferntes Einsatzland zeit-, material- und kostenaufwendig ist.

Das der Erfindung zugrunde liegende Problem ist es, einen Container mit kleineren Lagereinheiten und/oder Transporteinheiten anzugeben als bei bisher bekannten ISO-Standard-Containern und dabei zugleich einen einfachen und wenig aufwendigen Transport des Containers zu gewährleisten.

Das Problem wird gelöst durch einen Container der eingangs genannten Art gemäß Anspruch 1, bei dem die Module bezüglich der Tiefe und Breite entsprechend den Abmessungen eines 10 Fuß ISO-Standard-Containers ausgebildet sind und zwei Module zum Ausbilden eines ersten Modulverbundes übereinander angeordnet sind, wobei der erste Modulverbund die Abmessungen eines 10 Fuß ISO-Standard-Containers aufweist.

Hierdurch werden im Vergleich zu den bisher bekannten ISO-Standard Containern kleinere Lagereinheiten und/oder Transporteinheiten zur Verfügung gestellt. Somit erschließen sich für den efindungsgemäßen Container neue Anwendungsbereiche, die den bisher bekannten ISO-Standard Containern verschlossen blieben. So kann nicht nur der Container als Ganzes je nach Bedarf bestückt werden. Vielmehr können die einzelnen Module je nach Bedarf bestückt werden und auch einzeln an einem Einsatzort abgesetzt werden. Da die Module ferner zum Ausbilden eines Modulverbundes mit den Abmessungen eines ISO-Standard Containers fest miteinander verbindbar sind, kann der sich hierdurch ergebende erfindungsgemäße Container mittels sämtlicher Fahrzeuge oder Anlagen bewegt werden, die für die Abmessung eines ISO-Standard Containers ausgelegt sind. Derartige Fahrzeuge oder Anlagen sind aufgrund des weltweiten Containerverkehrs fast überall vorhanden.

Somit müssen beispielsweise beim Militär oder auch bei der Feuerwehr, dem Technischen Hilfswerk oder dem Roten Kreuz keine speziell ausgerüsteten Fahrzeuge mehr vorgehalten werden. Stattdessen können Fahrzeuge eingesetzt werden, die zum Transport von ISO-Standard-Containem geeignet sind. Hierdurch wird der mögliche Einsatzbereich der Fahrzeuge deutlich erhöht. So können die Module je nach Anforderung und Einsatzzweck unterschiedlich bestückt werden. Ferner können die Module den jeweiligen Anforderungen entsprechend zu einem Modulverbund verbunden werden. So können gleichartig oder verschiedenartig bestückte Module zu einem Modulverbund verbunden werden.

Erfindungsgemäß weisen die Module Seitenwände, einen Boden, eine Decke und Aufnahmeelemente auf. Vorzugsweise sind die Seitenwände, der Boden, die Decke und die Aufnahmeelemente an einem Grundgerüst angeordnet. Somit können die Module in einer selbsttragenden Bauweise hergestellt sein, was den Herstellungsaufwand reduziert und/oder das zur Verfügung stehende Lade- und/oder Transportvolumen der Module vergrößert. Durch das Vorsehen eines Grundgerüstes ist eine besonders stabile und verformungsarme Bauweise möglich. Zudem können die Erfahrungen aus dem Containerbau für die Herstellung der Module genutzt werden, da ISO-Standard Container in der Regel ein Grundgerüst aufweisen.

Entsprechend einer weiteren Ausführungsform sind die Aufnahmeelemente an Ecken des Grundgerüstes, insbesondere zum Aufnehmen von Verbindungsmitteln angeordnet. Mittels der Aufnahmeelemente sind die Module zum Ausbilden eines Modulverbundes fest miteinander verbindbar. Hierbei können die Aufnahmeelemente separate Verbindungsmittel aufnehmen. Die Aufnahmeelemente der Module können entsprechend den Aufnahmen eines ISO-Standard Containers ausgebildet sein, so dass als Verbindungsmittel die für ISO-Standard Container üblichen Verbindungsmittel genutzt werden können.

Erfindungsgemäß sind die Module bezüglich der Tiefe und Breite entsprechend den Abmessungen eins 10 Fuß ISO-Standard Containers ausgebildet. Hierbei ist von Vorteil, dass bereits ein einzelnes Modul von einem Fahrzeug oder einer Anlage aufgenommen und/oder transportiert werden kann, sofern diese für einen 10 Fuß ISO-Standard Container ausgelegt sind. Aufgrund der geringen Höhe und des damit ebenfalls geringen Gewichtes eines einzelnen Moduls kann ein solches Modul auch von Fahrzeugen oder Anlagen bewegt werden, die im Vergleich zu einem üblichen 10 Fuß ISO-Standard Container für eine geringere Nutzlast ausgelegt sind.

Erfindungsgemäß sind zwei Module zum Ausbilden eines ersten Modulverbundes, mit den Abmessungen eines 10 Fuß ISO-Standard Containers, übereinander angeordnet. Somit läßt sich der Container durch ein einfaches übereinander Anordnen von zwei Modulen ausbilden. Dieser Modulverbund läßt sich wie ein gewöhnlicher 10 Fuß ISO-Standard Container bewegen und transportieren. Vorteilhafterweise ist der erste Modulverbund mit einem weiteren ersten Modulverbund, insbesondere hintereinander angeordnet, zu einem zweiten Modulverbund, insbesondere mit den Abmessungen eines 20 Fuß ISO-Standard Containers, verbindbar. Dieser zweite Modulverbund läßt sich somit wie ein gewöhnlicher 20 Fuß ISO-Standard Container transportieren und bewegen. Hierbei ist von Vorteil, dass die Module des ersten Modulverbundes mit den Modulen des Weiteren ersten Modulverbundes horizontal fest verbunden sind.

Entsprechend einer nicht erfindungsgemäßen Weiterbildung weist eine Seitenwand, insbesondere drei Seitenwände, der Module mindestens eine Tür auf, und vorzugsweise ist die Tür als eine doppelflügelige Tür ausgebildet. Somit sind die Innenräume der Module leicht zugänglich. Sofern Türen an mehreren Seitenwänden angeordnet sind, ist der Inhalt des Moduls besonders leicht zugänglich. Hierbei ist von Vorteil, dass nicht größere Mengen des Inhalts des Moduls gegebenenfalls ausgeräumt werden müssen, um an den gewünschten Gegenstand heranzukommen. Durch die Verwendung doppelflügeliger Türen kann eine große Zugangsöffnung ermöglicht werden, wobei zugleich der benötigte Schwenkbereich für die Türflügel auf ein Minimum reduzierbar ist. Ferner kann je nach Bedarf auch nur ein einzelner Türflügel geöffnet werden.

Nach einer weiteren nicht erfindungsgemäßen Ausführungsform weisen die Module Aufnahmeöffnungen, insbesondere Gabelstaplertaschen, auf und vorzugsweise sind im Grundgerüst unterhalb des Bodens, insbesondere auf jeder Seite der Module, und im gleichen Abstand zu den nächstliegenden Ecken zwei Aufnahmeöffnungen angeordnet. Mittels der Aufnahmeöffnungen können die einzelnen Module sowie der erste und zweite Modulverbund beispielsweise mittels eines Gabelstaplers auf einfache Art und Weise bewegt werden. Hierdurch wird zum einen das Bewegen der einzelnen Module, beispielsweise zum Ausbilden eines Modulverbundes, erleichtert und zum anderen kann auch der erfindungsgemäße Container auf einfache Weise bewegt werden. Die einzelnen Module können aufgrund ihrer geringen Abmessungen und ihres vergleichsweise geringen Gewichtes auch durch kleinere Fahrzeuge bewegt werden, die bezüglich ihrer Leistungsfähigkeit nicht für die bisher bekannten ISO-Standard Container ausgelegt sind.

Nach einer nicht erfindungsgemäßen Weiterbildung sind innerhalb der Module Aufbewahrungselemente, insbesondere Schubladenschränke, angeordnet und vorzugsweise sind die Aufbewahrungselemente von außen und/oder innen, insbesondere mittels der Türen, zugänglich. Somit können die zu lagernden und/oder transportierenden Gegenstände sortiert und leicht zugänglich aufbewahrt werden. Ein gesuchter Gegenstand läßt sich schnell finden und ist abhängig vom Aufbewahrungsort von außen und/oder innen mittels der Türen leicht zugänglich. Vorteilhafterweise ist mindestens ein Aufbewahrungsmittel an einer Innenseite eines Türflügels angeordnet. Durch das Öffnen des Türflügels wird das Aufbewahrungsmittel aus dem Modul herausgeschwenkt und ist somit besonders bequem und leicht zugänglich. Gerade für besonders häufig gebrauchte Gegenstände ist ein solcher schnell und leicht zugänglicher Aufbewahrungsort vorteilhaft. Ferner ist von Vorteil, wenn die Aufbewahrungsmittel austauschbar sind. Hierdurch können die Module je nach Einsatzzweck mit unterschiedlichen Aufbewahrungsmitteln bestückt werden. Somit kann dasselbe Modul für verschiedene Einsatzbereiche eingesetzt werden. Die Aufbewahrungsmittel können derart ausgestaltet sein, dass diese über die großen Zugangsöffnungen, welche sich aufgrund der doppelflügeligen Türen ergeben, auf einfache Weise in das Modul einsetzbar sind. Vorteilhafterweise ist innerhalb des Moduls ein Stromaggregat angeordnet. So kann ein Stromaggregat an Stelle eines oder mehrerer Aufbewahrungsmittels in das Modul eingeführt werden. Dabei kann das Stromaggregat nur einen Teilraum oder den gesamten Raum des Moduls einnehmen.

Von besonderem Vorteil ist eine mobile Instandsetzungseinheit mit einem erfindungsgemäßen Container zum Lagern und/oder Transportieren von Gegenständen, insbesondere Werkzeugen und/oder Ersatzteilen. Während bisher speziell ausgerüstete Instandsetzungsfahrzeuge nur für den Einsatzbereich der Instandsetzung verwendet werden können, können nun beliebige Fahrzeuge eingesetzt werden, sofern diese lediglich in der Lage sind einen ISO-Standard Container aufzunehmen. Wenn der Einsatzzweck des Fahrzeugs getauscht werden soll, muss lediglich das Modul ausgetauscht werden. Die Module können an einem Einsatzort abgesetzt werden und das Fahrzeug zu einem anderen Einsatzzweck genutzt werden. Dies führt zu einer wesentlichen Vereinfachung der notwendigen Logistik. Die mobile Instandsetzungseinheit besteht also lediglich aus einem oder mehreren erfindungsgemäßen Containern. Die Module des Containers können je nach Bedarf mit Werkzeugen und/oder Ersatzteilen bestückt werden.

Ferner ist es von besonderem Vorteil, einen erfindungsgemäßen Container oder eine mobile Instandsetzungseinheit mit einem erfindungsgemäßen Container zum Lagern und/oder Transportieren von Gegenständen, insbesondere Werkzeugen und/oder Ersatzteilen, zu verwenden.

Nachfolgend wird die Erfindung anhand eines Ausführungsbeispieles mittels der folgenden Zeichnungen näher erläutert. Es zeigen:
- Fig. 1: eine Vorderansicht eines Moduls des erfindungsgemäßen Containers,
- Fig. 2: eine Seitenansicht des Moduls,
- Fig. 3: eine geschnittene Draufsicht des Moduls,
- Fig. 4: eine Vorderansicht des Moduls gemäß Fig. 1 mit geöffneten Türen,
- Fig. 5: eine geschnittene Seitenansicht des Moduls und
- Fig. 6: eine Seitenansicht eines erfindungsgemäßen Containers.

Fig. 1 zeigt eine Vorderansicht eines Moduls 10 als ein Ausführungsbeispiel mit den Erfindungsmerkmalen. Ein Grundgerüst 11 weist insgesamt acht Ecken auf, wobei in dieser Darstellung lediglich vier Ecken erkennbar sind. An den Ecken des Grundgerüstes 11 sind Aufnahmeelemente 12 angeordnet. Des Weiteren ist eine doppelflügelige Tür mit Türflügeln 13, 14 zum Be- und Entladen des Moduls 10 vorgesehen. Durch ein Öffnen der beiden Türflügel 13, 14 ergibt sich eine großflächige Zugangsöffnung zum Innenraum des Moduls 10, wodurch das Be- und Entladen erleichtert wird. Das Modul 10 ist bezüglich der Tiefe und Breite entsprechend den Abmessungen eines 10 Fuß ISO-Standard Containers ausgebildet.

Fig. 2 zeigt eine Seitenansicht des Moduls 10. Wie auf der Vorderseite gemäß der Fig. 1 ist auch an der Seite eine doppelflügelige Tür mit Türflügeln 15, 16 angeordnet. Ferner weist das Grundgerüst 11 neben den Aufnahmeelementen 12 an den vier sichtbaren Ecken zwei Aufnahmeöffnungen 17, 18 unterhalb eines Bodens des Moduls 10 auf. Die Aufnahmeöffnungen 17, 18 sind hier als Gabelstaplertaschen 17, 18 ausgebildet.

Fig. 3 zeigt eine geschnittene Draufsicht des Moduls 10. Die der mit den Türflügeln 15, 16 gegenüberliegende Seite weist ebenfalls eine doppelflügelige Tür mit Türflügeln 19, 20 auf. Gegenüberliegend zur Vorderseite des Moduls 10 mit den Türflügeln 13, 14 ist eine Rückwand 21 angeordnet. Der Innenraum des Moduls 10 weist nicht zur Erfindung gehörende Aufbewahrungselemente 22 auf, die hier als Schubladenschränke 22 ausgebildet sind. Hierbei sind die Schubladenschränke 22 derart angeordnet, dass jeweils ein Schubladenschrank 22 hinter einem Türflügel 15, 16, 19, 20 vorgesehen ist. Im Innenraum des Moduls 10 ist zwischen den Schubladenschränken 22 ein Freiraum 25 vorgesehen, der beispielsweise als Lagerraum 25 für großvolumigere Gegenstände wie Werkzeuge und/oder Ersatzteile verwendet werden kann. Ferner befindet sich im Innenraum des Moduls 10 ein Aufbewahrungselement 23, welches ebenfalls als ein Schubladenschrank 23 ausgebildet ist. Der Schubladenschrank 23 ist durch Öffnen des Türflügels 14 zugänglich. An der Innenseite des Türflügels 13 befindet sich ein nicht zur Erfindung gehörendes Aufbewahrungselement 24, welches als ein Hängeschrank 24 ausgebildet ist. Der Hängeschrank 24 wird beim Öffnen des Türflügels 13 aus dem Innenraum des Moduls 10 herausgeschwenkt. Hierdurch ist der Hängeschrank 24 und dessen Inhalt besonders leicht zugänglich.

Die Türflügel 13, 14 sind einmal in einer geschlossenen Position und einmal in einer geöffneten Position mit einem Öffnungswinkel von 90° dargestellt. Hierdurch wird deutlich, wie sich der Hängeschrank 24 durch ein Öffnen und Schließen des Türflügels 13 aus dem Innenraum des Moduls 10 heraus- bzw. in diesen hineingeschwenkt wird.

Fig. 4 zeigt eine Vorderansicht des Moduls 10 bei geöffneten Türflügeln 13, 14. Hierdurch sind die nicht zur Erfindung gehörenden Aufbewahrungselemente 23 und 24 sowie der Freiraum 25 zugänglich.

Fig. 5 zeigt eine geschnittene Seitenansicht des Moduls 10 und verdeutlicht die Lage der nicht zur Erfindung gehörenden Aufbewahrungselemente 22 und 23. Hierbei sind die Schubladenschränke 22 so ausgestaltet, dass sich diese vom Freiraum 25 aus öffnen lassen. Alternativ oder ergänzend hierzu kann der Inhalt der Schubladenschränke 22 durch Öffnen der Türflügel 19, 20 zugänglich sein.

Fig. 6 zeigt ein Ausführungsbeispiel für einen Container 26 mit den Erfindungsmerkmalen. Der Container 26 ist aus vier Modulen 27, 28, 29 und 30 modular aufgebaut, wobei die Module 27, 28, 29, 30 vom Aufbau dem Modul 10 entsprechen. Das Modul 28 ist auf dem Modul 27 und das Modul 29 auf dem Modul 30 angeordnet. Die Module 27, 28 und 29, 30 sind mittels Verbindungsmitteln 31 in der Vertikalen fest miteinander verbunden. In der Horizontalen sorgen Verbindungsmittel 32 für einen festen Verbund zwischen den Modulen 27 und 30 sowie 28 und 29. Die Verbindungsmittel 31, 32 sind in die Aufnahmeelemente 12 der Module 27, 28, 29, 30 eingelassen.

Nachfolgend wird die Funktionsweise des erfindungsgemäßen Containers 26 anhand der Figuren 1 bis 6 näher erläutert:

Je nach Bedarf und Einsatzzweck werden ein oder mehrere Module 10 und deren Aufbewahrungselemente 22, 23, 24 beispielsweise mit Werkzeug und/oder Ersatzteilen bestückt. Da die Breite und Tiefe eines Moduls 10 einem 10 Fuß ISO-Standard Container entspricht, kann bereits ein einzelnes Modul 10 von einem Fahrzeug und/oder einer Anlage bewegt werden, sofern die für einen 10 Fuß ISO-Standard Container ausgelegt ist.

Zum Transport mehrerer Module 27, 28, 29, 30 können diese zu einem ISO-Standard Container zusammengefügt werden.

So entsteht durch das feste Verbinden der Module 27 und 28 mittels der Verbindungsmittel 31 ein erster Modulverbund, der einem erfindungsgemäßen Container entspricht. Die Abmessungen dieses erfindungsgemäßen Containers entsprechen einem 10 Fuß ISO-Standard Container. Genauso lassen sich auch die Module 29 und 30 zu einem weiteren ersten Modulverband fest miteinander verbinden, welcher ebenfalls einen erfindungsgemäßen Container darstellt. Die beiden ersten Modulverbände bzw. Container aus den Modulen 27, 28 und 29, 30 lassen sich nun in der Horizontalen mittels der Verbindungsmittel 32 zu einem zweiten Modulverbund fest miteinander verbinden. Dieser zweite Modulverbund bestehend aus den Modulen 27, 28, 29, 30 bildet somit das hier gezeigte Ausführungsbeispiel des erfindungsgemäßen Containers 26. Der Container 26 entspricht bezüglich seiner Abmessungen einem 20 Fuß ISO-Standard Container. Der Container 26 lässt sich mit Fahrzeugen und/oder Anlagen befördern, sofern diese für einen 20 Fuß ISO-Standard Container ausgelegt sind.

### Bezugszeichenliste:

- 10: Modul
- 11: Grundgerüst
- 12: Aufnahmeelement
- 13: Türflügel
- 14: Türflügel
- 15: Türflügel
- 16: Türflügel
- 17: Aufnahmeöffnung
- 18: Aufnahmeöffnung
- 19: Türflügel
- 20: Türflügel
- 21: Rückwand
- 22: Aufbewahrungselement
- 23: Aufbewahrungselement
- 24: Aufbewahrungselement
- 25: Freiraum
- 26: Container
- 27: Modul
- 28: Modul
- 29: Modul
- 30: Modul
- 31: Verbindungsmittel
- 32: Verbindungsmittel

## Patentansprüche

1. Container, insbesondere ISO-Standard-Container, zum Lagern und/oder Transportieren von Gegenständen mit einem modularen Aufbau aus mindestens zwei Modulen (10, 27, 28, 29, 30), die jeweils Seitenwände, einen Boden, eine Decke und Aufnahmeelemente (12) aufweisen, wobei die Module (10, 27, 28, 29, 30) zum Ausbilden eines Modulverbundes (27, 28; 29, 30) mit den Abmessungen eines ISO-Standard-Containers fest miteinander verbindbar sind, **dadurch gekennzeichnet, dass** die Module (10, 27, 28, 29, 30) bezüglich der Tiefe und Breite entsprechend den Abmessungen eines 10 Fuß ISO-Standard-Containers ausgebildet sind und dass zwei Module (27, 28, 29, 30) zum Ausbilden eines ersten Modulverbundes (27, 28; 29, 30) übereinander angeordnet sind, wobei der erste Modulverbund (27, 28; 29, 30) die Abmessungen eines 10 Fuß ISO-Standard-Containers aufweist.

2. Container nach Anspruch 1, **dadurch gekennzeichnet, dass** die Seitenwände, der Boden, die Decke und die Aufnahmeelemente an einem Grundgerüst (11) angeordnet sind.

3. Container nach Anspruch 2, **dadurch gekennzeichnet, dass** die Aufnahmeelemente (12) an Ecken des Grundgerüstes (11), insbesondere zum Aufnehmen von Verbindungsmitteln (31, 32), angeordnet sind.

4. Container nach einem der vorhergehenden Ansprüche, **dadurch gekennzeichnet, dass** der erste Modulverbund (27, 28) mit einem weiteren ersten Modulverbund (29, 30), insbesondere hintereinander angeordnet, zu einem zweiten Modulverbund (27, 28, 29, 30), insbesondere mit den Abmessungen eines 20 Fuß ISO-Standard-Containers, verbindbar ist.

5. Mobile Instandsetzungseinheit mit einem Container nach einem der vorhergehenden Ansprüche zum Lagern und/oder Transportieren von Gegenständen, insbesondere Werkzeugen und/oder Ersatzteilen.

6. Verwendung eines Containers oder einer mobilen Instandsetzungseinheit nach einem der vorhergehenden Ansprüche zum Lagern und/oder Transportieren von Gegenständen, insbesondere Werkzeugen und/oder Ersatzteilen.

## Claims

1. Container, in particular an ISO standard container, for the storage and/or transport of objects, said container having a modular design of at least two modules (10, 27, 28, 29, 30), each of which having side walls, a floor, a roof and receiving elements (12), wherein the modules (10, 27, 28, 29, 30) can be fixedly connected together to form a composite module (27, 28; 29, 30) that has the dimensions of an ISO standard container, **characterised in that** the modules (10, 27, 28, 29, 30) are designed, in regard to their depth and width, according to the dimensions of a 10 foot ISO standard container and that two modules (27, 28, 29, 30) are arranged one above the other to form a first composite module (27, 28; 29, 30), wherein said first composite module (27, 28; 29, 30) has the dimensions of a 10 foot ISO standard container.

2. Container according to claim 1, **characterised in that** the side walls, the floor, the roof and the receiving elements are arranged on a basic framework (11).

3. Container according to claim 2, **characterised in that** the receiving elements (12) are arranged on corners of the basic framework (11), in particular for receiving connection means (31, 32).

4. Container according to one of the preceding claims, **characterised in that** the first composite module (27, 28) is connectable with another first composite module (29, 30), in particular arranged behind one another, to form a second composite module (27, 28, 29, 30), in particular having the dimensions of a 20 foot ISO standard container.

5. Mobile maintenance unit with a container according to one of the preceding claims for the storage and/or transport of objects, in particular tools and/or spare parts.

6. Use of a container or of a mobile maintenance unit according to one of the preceding claims for the storage and/or transport of objects, in particular tools and/or spare parts.

## Revendications

1. Container, en particulier container ISO standard, pour le stockage et/ou le transport des objets, ayant une structure modulaire comprenant au moins deux modules (10, 27, 28, 29, 30), dont chacun présente des parois latérales, un plancher, un plafond et des éléments récepteurs (12), dans lequel lesdites modules (10, 27, 28, 29, 30) sont aptes à être relié l'un à l'autre de manière fixe, afin de former un ensemble composite de modules (27, 28; 29, 30) ayant des dimensions d'un container ISO standard, **caractérisé en ce que** lesdits modules (10, 27, 28, 29, 30) sont configurés en profondeur et largeur en correspondance avec les dimensions d'un container ISO standard 10 pieds, et **en ce que** deux modules (27, 28, 29, 30) sont placés l'un au dessus de l'autre en formant un premier ensemble composite de modules (27, 28; 29, 30), dans lequel ledit premier ensemble composite de modules (27, 28; 29, 30) présente les dimensions d'un container ISO standard 10 pieds.

2. Container selon la revendication 1, **caractérisé en ce que** les parois latérales, le plancher, le plafond et les éléments récepteurs sont disposés à une sous-structure de base (11).

3. Container selon la revendication 2, **caractérisé en ce que** lesdits éléments récepteurs (12) sont disposés aux coins de ladite sous-structure de base (11), en particulier pour la réception des moyens de connexion (31, 32).

4. Container selon une quelconque des revendications précédentes, **caractérisé en ce que** ledit premier ensemble composite de modules (27, 28) est apte à être relié à un premier ensemble composite de modules additionnel (29, 30), en particulier à arrangement bout-à-bout, en formant un deuxième ensemble composite de modules (27, 28, 29, 30), en particulier aux dimensions d'un container ISO standard 20 pieds.

5. Unité mobile de remise en état, comprenant un container selon une quelconque des revendications précédentes, pour le stockage et/ou le transport des objets, en particulier des outils et/ou des pièces de rechange.

6. Utilisation d'un container ou d'une unité mobile de remise en état selon une quelconque des revendications précédentes pour le stockage et/ou le transport des objets, en particulier des outils et/ou des pièces de rechange.
